# EUROPÄISCHE PATENTSCHRIFT

(11) **EP 2 199 514 B1**
(45) Veröffentlichungstag und Bekanntmachung des Hinweises auf die Patenterteilung: **24.08.2011**
(21) Anmeldenummer: 08172651.5
(22) Anmeldetag: 22.12.2008
(51) Int. Cl.: E05F 15/14, E05D 15/06

(54) **Laufwerk für eine Trennvorrichtung mit einer Antriebsvorrichtung und Trennvorrichtung**
Running gear for a partition wall with a drive device and partition wall
Glissiére pour un élément de séparation doté d'un dispositif d'entraînement et élément de séparation

(43) Veröffentlichungstag der Anmeldung: 23.06.2010
(73) Patentinhaber: HAWA AG, 8932 Mettmenstetten (CH)
(72) Erfinder: Haab, Gregor, 6319 Allenwinden (CH); Odermatt, Marco, 6370 Stans (CH)
(74) Vertreter: Rutz & Partner

(56) Entgegenhaltungen:
- EP-A- 1 916 370
- WO-A-97/49885
- WO-A-2004/005656
- DE-U1-202005 000 165

## Beschreibung

Die Erfindung betrifft ein Laufwerk mit einer Antriebsvorrichtung sowie eine Trennvorrichtung mit einem solchen Laufwerk, das in einer Laufschiene geführt und mit wenigstens einem Trennelement, wie einer Schiebetür verbunden ist.

Zum Trennen oder Gestalten von Räumen oder zum Abschliessen von Raum- oder Fensteröffnungen werden oft Trennelemente, wie Schiebetüren verwendet, die an entlang einer Laufschiene verschiebbaren Laufwerken befestigt und gegebenenfalls drehbar gelagert sind. Solche Schiebetüren sind beispielsweise aus transparentem Glas, Holz oder Metall gefertigt.

Aus [1], EP 1 916 370 A1, ist ein gattungsgemässes Laufwerk bekannt, das zum Antreiben eines linear und in Kurven verschiebbaren, gegebenenfalls dreh- und parkierbaren Trennelements dient. Dieses Laufwerk, das mittels zwei Laufrädern auf einer Lauffläche einer Schiene geführt ist, weist eine mittels eines Elektromotors und eines Getriebes angetriebene Antriebswelle mit einem Zahnrad auf, das in einen mit der Schiene verbundenen Zahnriemen eingreift und auf diesem abrollt und dadurch das Laufwerk entlang der Laufschiene verschiebt. Das Trennelement wird vom Laufwerk mittels einer Lastwelle vorzugsweise drehbar gehalten, so dass Verschiebungen auch entlang einer Kurve möglich sind.

In [2], WO 97/49885, ist gezeigt, dass für die Verschiebung von Schiebetüren in einen Parkraum zweigeteilte Führungsschienen verwendet werden, welche im Bahnhofsbereich eine Abzweigung aufweisen, von der ein gerades und ein gebogenes Schienenelement weitergeführt werden. Die Schiebetüren sind dabei je an zwei in der Laufschiene geführten Laufwerken aufgehängt, von denen eines in das gerade und das andere in das gebogene Schienenelement einfährt. Die Schiebetüren werden dabei um 90° gedreht und z.B. an einer Wand aneinander anliegend gestapelt. Für die Drehung der Schiebetüren wird daher ein besonderes Schienensystem benötigt, das gegebenenfalls individuell an die lokalen Verhältnisse anzupassen ist.

Aus [3], Produktkatalog der HAWA AG, "Baubeschläge für Schiebeläden", 2006, Seite 36, ist ein Beschlag für Faltschiebeladen mit gerader oder ungerader Flügelanzahl bekannt, die beispielsweise an einer Fensterfront oder der Aussenseite eines Balkons installiert werden. Die Flügelelemente der Faltpakete sind untereinander mittels Scharnieren drehbar verbunden. Ein solches Faltpaket kann seitlich gegen eine Wand geschoben oder freistehend als Sicht-oder Windschutz verwendet werden. Die Verschiebung, Öffnung oder Faltung des Faltpakets erfolgt ohne zusätzliches Schienenelement durch manuelle Einwirkung. Dabei werden die Flügelelemente normalerweise mit ungleicher Geschwindigkeit gedreht, so dass, abhängig von der manuellen Einwirkung, jeweils unregelmässige Faltvorgänge resultieren.

Der vorliegenden Erfindung liegt daher die Aufgabe zugrunde, ein Laufwerk mit einer Antriebsvorrichtung sowie eine Trennvorrichtung mit einem solchen Laufwerk zu schaffen, mittels der Trennelemente vorteilhafter bewegbar sind.

Das Laufwerk soll nur wenig Raum in Anspruch nehmen, so dass dieses, wie bereits bekannte Laufwerke, innerhalb einer Laufschiene verschiebbar gelagert werden kann oder weniger Raum in Anspruch nimmt.

Mit dem Laufwerk verbundene Trennelemente sollen vorteilhaft in gewünschte Positionen, beispielsweise in eine gestapelte Anordnung überführbar sein.

Das Laufwerk soll ferner universell für beliebige Trennvorrichtungen, insbesondere für einzelne Trennelemente, Schiebestapelwände und Faltschiebewände einsetzbar sein, die vorteilhafter bewegt werden sollen.

Diese Aufgabe wird mit einem Laufwerk und einer Trennvorrichtung gelöst, welche die in Anspruch 1 bzw. 9 angegebenen Merkmale aufweisen. Vorteilhafte Ausgestaltungen der Erfindung sind in weiteren Ansprüchen angegeben.

Das für eine Trennvorrichtung vorgesehene Laufwerk weist einen dem Halten eines Trennelements dienenden Laufwerkskörper, der wenigstens zwei auf einer Laufschiene verfahrbare Laufräder hält, und eine aus wenigstens einem Elektromotor und einem Getriebe gebildete Antriebsvorrichtung auf, die mit einem ersten Antriebselement gekoppelt ist, mittels dessen eine Kraft direkt oder indirekt auf die Laufschiene übertragbar und das Laufwerk antreibbar ist.

Erfindungsgemäss ist die Antriebsvorrichtung mit wenigstens einem zweiten Antriebselement gekoppelt, mittels dessen das drehbar gehaltene Trennelement antreibbar, insbesondere drehbar ist.

Die Antriebsvorrichtung erlaubt daher den Antrieb einerseits des Laufwerks innerhalb der Laufschiene und andererseits des Trennelements mit nur einem Motor und mit nur einem Getriebe. Das erfindungsgemässe Laufwerk erlaubt daher, wenigstens ein Trennelement wahlweise entlang einer Laufschiene zu verschieben. Gleichzeitig erlaubt das Laufwerk, das Trennelement wahlweise zu drehen. Da nur ein Motor mit nur einem Getriebe verwendet wird, kann das Laufwerk vollständig in die Laufschiene integriert werden und nimmt nicht mehr Platz in Anspruch als bekannte Laufwerke.

Mittels des erfindungsgemässen Laufwerks können Trennelemente wahlweise verschoben und gedreht werden, ohne dass ein manueller Eingriff oder ein entsprechendes Schienensystem erforderlich wäre. Ein Trennelement kann somit wahlweise als Schiebetür und/oder als Schwenktür verwendet werden. Beispielsweise können erfindungsgemäss ausgerüstete Trennelemente aus einem Parkraum ausgefahren und zu einer Trennwand zusammengefügt werden, ohne dass ein aufwändiges Schienensystem benötigt wird. Ferner können die Trennelemente an einer beliebigen Position, beispielsweise im Parkraum oder auch im Mittenbereich der Laufschiene gestapelt werden. Dazu wird ein erstes Trennelement zu einer Parkposition gefahren und dort in eine Lage senkrecht zur Laufschiene gedreht. Der Drehvorgang kann dabei bereits bei der Annäherung an die Parkposition gestartet werden, so dass sich mehrere Trennelemente rasch aneinander annähern können.

Besonders vorteilhaft ist das erfindungsgemässe Laufwerk für Faltschiebewände einsetzbar, bei denen mehrere Trennelemente gelenkig miteinander verbunden sind. Damit die Vorgänge zum Öffnen und Schliessen der Faltschiebewand optimal ablaufen, werden die Antriebsvorrichtungen der einzelnen Laufwerke entsprechend programmiert oder angesteuert. Möglich ist eine drahtlose oder eine drahtgebundene Übertragung von Steuersignalen beispielsweise über die Stromversorgungsleitungen, wie dies in [4], EP 1 657 393 A1 beschrieben ist. Dabei sind auch optische, elektrische und mechanische Sensoren und Schalter einsetzbar, deren Signale von einem zugehörigen Steuerprogramm berücksichtigt werden, damit z.B. Kollisionen vermieden werden.

Besonders vorteilhaft sind erfindungsgemässe Laufwerke auch für Trennelemente verwendbar, die mit Solarzellen versehen sind. Diese Trennelemente können entlang einer Laufschiene verschoben und gedreht werden, um dem Verlauf der Sonne zu folgen und stets einen optimalen Einstrahlungswinkel zu erzielen. Die von Solarzellen abgegebene elektrische Energie wird vorzugsweise in einem Akkumulator gespeichert, der innerhalb des erfindungsgemässen Laufwerks vorgesehen ist. Die Anordnung eines Akkumulators ist auch in konventionellen Laufwerken besonders vorteilhaft.

Als Getriebe wird vorzugsweise ein Planetengetriebe verwendet, welches eine mit dem Elektromotor gekoppelte Eingangswelle, eine Ausgangswelle und ein mit der Eingangswelle und der Ausgangswelle gekoppeltes Getriebegehäuse aufweist. Erfindungsgemäss sind die Eingangswelle, die Ausgangswelle und das Getriebegehäuse im Laufwerk drehbar gelagert, wobei eines der Antriebselemente mit dem Getriebegehäuse und das andere der Antriebselemente mit der Ausgangswelle gekoppelt ist. Grundsätzlich möglich ist auch die Kopplung eines der genannten Antriebselemente oder eines weiteren Antriebselements mit der Eingangswelle. Dies insbesondere dann, wenn innerhalb des Motors ein weiteres Getriebe integriert ist.

Der prinzipielle Aufbau eines Planetengetriebes ist z.B. in http://de.wikipedia.org/wiki/Planetengetriebe gezeigt und beschrieben. Planetengetriebe weisen typischerweise einen um eine Drehachse drehbaren Planetenträger, mit mindestens einem auf dem Planetenträger angeordneten, verzahnten Planetenrad auf, das einerseits mit einem zentral angeordneten, verzahnten Sonnenrad und andererseits mit einem Hohlrad gekoppelt ist, das eine Innenverzahnung aufweist. Die Planetenräder umlaufen das Sonnenrad und rollen dabei auf der Innenverzahnung des Hohlrades ab. Wenn das Hohlrad stationär gehalten bleibt, erfolgt mit jeder Umdrehung des Plattenträgers eine bestimmte Anzahl von Umdrehungen der Planetenräder und somit eine entsprechende Anzahl von Umdrehungen des Sonnenrades. Wenn die Ausgangswelle mit dem Sonnenrad stationär gehalten wird, dreht sich hingegen das Hohlrad.

Erfindungsgemäss wird das Planetengetriebe derart installiert und gelagert, dass alle Teile drehbar gelagert bleiben. Durch den Antriebsmotor und die Eingangswelle werden daher das Hohlrad und die Ausgangswelle angetrieben, die je mit einem vorzugsweise verzahnten ersten bzw. zweiten Antriebselement versehen sind.

Dabei kann die Eingangswelle oder die Ausgangswelle mit den Planetenrädern bzw. dem Träger derselben oder mit dem Sonnenrad gekoppelt sein. Das Hohlrad ist mit dem Gehäuse des Planetengetriebes fest verbunden, welches somit mit derselben Winkelgeschwindigkeit dreht, wie das Hohlrad. Die Drehachsen der Eingangswelle, der Ausgangswelle und des Getriebegehäuses verlaufen vorzugsweise koaxial zueinander, weshalb die Antriebsvorrichtung ausserordentlich kompakt aufgebaut werden kann.

Die Antriebsvorrichtung wird vorzugsweise derart in das Laufwerk eingebaut, dass die Drehachsen der Ausgangswelle und des Getriebegehäuses senkrecht zur Hauptachse der Laufschiene und vorzugsweise senkrecht oder parallel zu den Drehachsen der Laufräder ausgerichtet sind. Die Antriebsvorrichtung kann daher liegend, längs oder quer, oder stehend in das Laufwerk integriert werden. Die Antriebselemente können dabei auf verschiedene Weise direkt oder indirekt die Verschiebung und Drehung des Trennelements oder den Antrieb des Laufwerks bewirken.

Vorzugsweise sind innerhalb der Laufschiene zwei Stromschienen vorgesehen, die von elektrischen Kontakten abgetastet werden, die seitlich oder oben am Laufwerk vorgesehen sind. Die Antriebsvorrichtung kann ferner auch durch einen im Laufwerk integrierten Akkumulator gespeist werden.

In einer weiteren vorzugsweisen Ausgestaltung ist im Laufwerkskörper eine dem Halten eines Trennelements dienende Montagewelle drehbar gelagert und parallel zur Ausgangswelle angeordnet und über ein vorzugsweise verzahntes Verbindungselement mit dem zweiten Antriebselement gekoppelt. Die Lagerung des Trennelements ist daher von der Antriebsvorrichtung entkoppelt, welche lediglich über das zweite Antriebselement die Drehung des Trennelements bewirkt. Es ist jedoch auch möglich, das Trennelement direkt, drehbar oder fest, mit der Ausgangswelle zu verbinden.

Sofern das Trennelement fest mit der Ausgangswelle verbunden ist, wird dieses zusammen mit der Ausgangswelle gedreht. Sofern das Trennelement drehbar mit der Ausgangswelle verbunden ist, erfolgt der Antrieb des Trennelements über weitere Zahnräder.

Die Verwendung einer separaten Montagewelle, mittels der das Trennelement gehalten wird, hat jedoch den Vorteil, dass diese mit einem Zahnrad oder einem Segment eines Zahnrads verbunden werden kann, welches vom zweiten Antriebselement mit dem gewünschten Übersetzungsverhältnis angetrieben wird. Dadurch gelingt es, auch schwerere Trennelemente zu drehen.

Die Trennelemente einer Schiebestapelwand können in einen Parkraum verfahren und zusammen oder sequenziell gedreht werden. Dabei ist besonders vorteilhaft, dass die Trennelemente bereits nach einer relativ geringen Drehung so weit gegeneinander gefahren werden können, bis die Laufwerke aneinander anschliessen. Die Öffnung einer Faltschiebewand ist daher nicht mehr durch die zuvor übliche Einfahrgeschwindigkeit in einen Parkraum beschränkt, sondern kann mit einer mehrfach höheren Geschwindigkeit erfolgen. Besonders vorteilhaft kann die erfindungsgemässe Lösung bei Systemen mit Trennelementen aus Glas eingesetzt werden, bei denen bereits eine minimale Drehung genügt, um Trennelemente gegeneinander fahren zu können. Die gegeneinander gefahrenen Trennelemente bilden einen Stapel, der anschliessend gesamthaft soweit gedreht werden kann, bis der Stapel parallel an einer Wand anliegt.

Das für die Verschiebung des Trennelements vorgesehene erste Antriebselement kann das Laufwerk auf verschiedene Arten antreiben. Vorzugsweise ist das erste Antriebselement mit einem sich parallel entlang der Laufschiene erstreckenden und mit dieser verbundenen Kopplungsriemen gekoppelt. Das erste Antriebselement ist in diesem Fall ein Zahnrad, welches in den in der Laufschiene stationär gehaltenen Zahnriemen eingreift und das Laufwerk dadurch antreibt.

Alternativ kann das erste Antriebselement auch direkt oder indirekt mit den Laufrädern des Laufwerks gekoppelt sein, wodurch das Laufwerk durch den Antrieb der Laufräder bewegt wird.

Das Laufwerk weist vorzugsweise eine lokale Steuereinheit auf, die den Antriebsmotor steuert. Damit jeweils das gewünschte Antriebselement bewegt wird, ist vorzugsweise wenigstens eine Arretiereinheit vorgesehen, welche die Ausgangswelle oder das Getriebegehäuse arretieren kann. Sofern das Trennelement verschoben, jedoch nicht gedreht werden soll, so wird das vorzugsweise mit der Ausgangswelle verbundene zweite Antriebselement arretiert. Sofern hingegen keine Verschiebung und nur eine Drehung des Trennelements gewünscht wird, so wird das vorzugsweise mit dem Getriebegehäuse verbundene erste Antriebselement arretiert. Im ersten Fall (Arretierung des zweiten Antriebselements) ist das Trennelement funktionell ein Schiebeelement, z.B. eine Schiebetür. Im zweiten Fall (Arretierung des ersten Antriebselements) ist das Trennelement funktionell ein Drehelement, z.B. eine Drehtür. Durch eine entsprechende Ansteuerung der wenigstens einen Arretiereinheit lassen sich die Funktionen des Trennelements daher beliebig ändern, wobei auch die Kombination beider Funktionen möglich ist.

Bei der Verwendung der erfindungsgemässen Laufwerke in einer Faltschiebewand wird vorzugsweise jedes zweite der gelenkig miteinander verbundenen Trennelemente frontseitig mit einem erfindungsgemässen Laufwerk verbunden. Die Antriebsgeschwindigkeit jedes Laufwerks wird vorzugsweise derart eingestellt, dass die Öffnungswinkel zwischen jeweils zwei der Trennelemente beim Öffnen und Schliessen der Faltschiebewand zumindest annähernd mit gleicher Geschwindigkeit ändern. Sofern beispielsweise eine Faltschiebewand mit vier Trennelementen und zwei erfindungsgemässen Laufwerke vorgesehen ist, so dreht der Antriebsmotor des ersten Laufwerks, welches den doppelten Weg zurückgelegt, doppelt so schnell wie der Antriebsmotor des zweiten Laufwerks. Die Laufwerke werden durch die ersten Antriebselemente mit entsprechender Geschwindigkeit in der Laufschiene angetrieben, während die zweiten Antriebselemente die Drehung der Trennelemente bewirken.

Die Trennelemente können dabei durch konventionelle Scharnierevorrichtungen miteinander verbunden sein, wie sie aus [3] bekannt und in Figur 6 gezeigt sind. Bei diesen bekannten Scharniervorrichtungen werden beide Trennelemente um dieselbe Achse gedreht, so dass sich die an die Drehachse anschliessenden Stirnseiten der Trennelemente in der Art einer Zange öffnen und schliessen. Sofern beispielsweise ein Kleinkind in den Drehbereich dieser Stirnseiten gerät, können erhebliche Verletzungen resultieren.

In einer vorzugsweisen Ausgestaltung der Erfindung werden daher jeweils zwei der Trennelemente der Faltschiebewand über eine Scharniervorrichtung miteinander verbunden, die eine für das erste Trennelement vorgesehene erste Drehachse und eine für das zweite Trennelement vorgesehene zweite Drehachse bilden, welche voneinander beabstandet sind und parallel zueinander verlaufen. Das vollständige gegeneinander Drehen der Stirnseiten der Trennelemente wird daher vermieden. Damit Verletzungsgefahren vollständig beseitigt und störende Spalten zwischen den einzelnen Trennelementen vermieden werden, werden an den gegeneinander gerichteten Stirnseiten der Trennelemente vorzugsweise hohle Rundprofilsegmente vorgesehen, die beim Öffnen und Schliessen der Faltschiebewand in einem zumindest annähernd konstanten Abstand voneinander gegeneinander drehbar sind. Eine gefährliche Zangenbewegung wird somit vermieden.

In einer vorzugsweisen Ausgestaltung der erfindungsgemässen Scharniervorrichtung werden an den gegeneinander gerichteten Stirnseiten der Trennelemente vorzugsweise C-förmige Montageprofile vorgesehen, an deren Unterseiten und Oberseiten je zwei Montageblöcke einer ersten bzw. zweiten Scharniereinheit montiert werden, die mittels einer Verbindungsplatte koaxial zur zugehörigen Drehachse drehbar gehalten sind. Vorzugsweise weisen die Montageblöcke ineinander greifende Ritzelsegmente auf, durch die gewährleistet wird, dass beide Trennelemente um dasselbe Mass gedreht werden. Besonders vorteilhaft können die Montageblöcke mittels Nutensteinen montiert werden, die in die C-förmigen Montageprofile eingeführt und festgezogen werden.

Die Trennelemente werden vorzugsweise an deren Oberseite, vorzugsweise nahe einer Stirnseite, gehalten, so dass eine Drehung um eine Stirnseite erfolgt, die stets unterhalb der Laufschiene verbleibt. Auf der Unterseite kann das Trennelement in einer beispielsweise im Boden eingelassenen Führungsschiene geführt werden. In vorzugsweisen Ausgestaltungen wird das Trennelement an der Unterseite und an der Oberseite von einem erfindungsgemässen Laufwerk gehalten und von einer Antriebsvorrichtung bewegt. Die Laufwerke werden synchron in den Schienen verschoben, so dass sie stets senkrecht ausgerichtet bleiben. Dazu können die lokalen Steuereinheiten der Laufwerke vorzugsweise miteinander kommunizieren. Alternativ wird für zwei mit einem Trennelement verbundene Laufwerke nur eine lokale Steuereinheit verwendet. Kommunikationsleitungen und/oder Steuerleitungen werden vorzugsweise an den Stirnseiten der Trennelemente, vorzugsweise in den Hohlprofilsegmenten, verlegt. Durch die Verwendung von zwei erfindungsgemässen Laufwerken können Trennelemente, die generell aus beliebigen Materialien, wie Glas, Metall oder Holz, gefertigt sein können, einfacher gedreht werden.

Nachfolgend wird die Erfindung anhand von Zeichnungen näher erläutert. Dabei zeigt:
- Fig. 1: das erfindungsgemässe Laufwerk 1 in einer vorzugsweisen Ausgestaltung;
- Fig. 2: das Laufwerk 1 von Figur 1 in räumlicher Darstellung von oben gesehen;
- Fig. 3: das Laufwerk 1 von Figur 1 in einer Schnittdarstellung, welche die Antriebsvorrichtung mit dem Motor 11 und dem Getriebe 12 zeigt;
- Fig. 4: das in eine Laufschiene 5 eingeführte Laufwerk 1 von Figur 1;
- Fig. 5: die vorzugsweise verwendete Antriebsvorrichtung 10 des Laufwerks 1 in einer Explosionsdarstellung sowie eine im Laufwerk 1 vorgesehene lokale Steuereinheit 8, eine externe zentrale Steuereinheit 80 und eine konventionelle und eine auf der Gewinnung von Solarenergie basierende Stromversorgungseinheit 800;
- Fig. 6: Elemente der aus [3] bekannten Faltschiebewand mit einer bekannten Scharniervorrichtung 7';
- Fig. 7: eine erfindungsgemässe Scharniervorrichtung 7 für eine Faltschiebewand 60;
- Fig.8a: eine erfindungsgemässe Faltschiebewand 60 mit zwei Trennelementen 6A, 6B;
- Fig. 8b: eine erfindungsgemässe Faltschiebewand 60 mit vier Trennelementen 6A, 6B, 6C, 6D; und
- Fig. 8c: eine erfindungsgemässe Faltschiebewand 60 mit sechs Trennelementen 6A, 6B, 6C, 6D, 6E, 6F.

Die Figuren 1, 2, 3 und 4 zeigen ein erfindungsgemässes Laufwerk 1 in verschiedenen räumlichen Darstellungen. Figur 1 zeigt das Laufwerk 1 seitlich von unten. Figur 2 zeigt das Laufwerk 1 seitlich von oben. Figur 3 zeigt einen Querschnitt durch das Laufwerk 1 auf der Höhe der Antriebsvorrichtung 10. In Figur 4 ist das Laufwerk 1 mit einem Trennelement 6A verbunden und in einer Laufschiene 5 geführt.

Das Laufwerk 1 weist einen Laufwerkskörper 102 auf, an dem an beiden Seiten je zwei Laufräder 21 und je ein Führungsrad 22 drehbar gelagert sind. Im Laufwerkskörper 102 ist ferner eine Montagewelle 16 in einem Lagerblock 1021 drehbar gelagert (siehe Figur 2), die mit einem Trennelement 6 verbunden werden kann (siehe Figur 4). Stirnseitig ist ein Pufferelement 24 in den Laufwerkskörper 102 eingesetzt, welches das Auftreffen des Laufwerks 1 auf einen weiteren Körper, einen Endanschlag oder ein weiteres Laufwerk 1, abfedert.

So weit beschrieben, kann das Laufwerk 1 mit dem Laufwerkskörper 102, den Laufrädern 21, den Führungsrädern 22 und der Montagewelle 16 in die in Figur 4 gezeigte Laufschiene 5 eingesetzt und manuell verfahren werden.

Erfindungsgemäss weist das Laufwerk 1 zusätzlich eine Antriebsvorrichtung 10 auf, mittels der ein erstes Antriebselement 13, nämlich ein Zahnrad, angetrieben wird, welches in einen in der Laufschiene 5 installierten Zahnriemen 130 eingreifen und das Laufwerk 1 entlang der Laufschiene 5 antreiben kann, wie dies in den Figuren 3, 4 und 5 gezeigt ist.

Ferner treibt die Antriebsvorrichtung 10 ein zweites Antriebselement 14, ebenfalls ein Zahnrad, an, welches in ein verzahntes Verbindungselement 15, ein mit der Montagewelle 16 verbundenes Segment eines Zahnrads, eingreift und dieses um die Drehachse xm der Montagewelle 16 drehen kann.

Zur Montage der Antriebsvorrichtung 10 ist das Laufwerk 1 mit einem Zusatzmodul 101 versehen, welches über Verbindungselemente 103 mit dem Laufwerkskörper 102 starr verbunden ist. Im Zusatzmodul 103, in dem die Antriebsvorrichtung 10 einseitig gehalten ist, sind ferner die Elemente des elektrischen Systems, einschliesslich der mittels einer Schalterbank 81 programmierbaren Steuereinheit 8 sowie Schleifkontakte 18A, 18B vorgesehenen, mittels derer in der Laufschiene 5 verlegte Stromschienen 180A, 180B abgetastet werden (siehe Figur 4).

Die Antriebsvorrichtung 10, die in Figur 5 in einer Explosionsdarstellung und in Figur 3 eingebaut in das Laufwerk 1 gezeigt ist, umfasst einen Elektromotor beispielsweise vom Typ »EC 32 FLAT« der MAXON MOTOR AG, dessen Antriebswelle mit einem Differenzialgetriebe oder Planetengetriebe beispielsweise vom Typ »GP 22 A« desselben Herstellers gekoppelt ist.

In Figur 2 ist ferner eine zweite Antriebsvorrichtung 10' gezeigt, welche ebenfalls in das Laufwerk 1 integriert werden kann. Sofern die zweite Antriebsvorrichtung 10' integriert wird, so kann die erste Antriebsvorrichtung 10 mit nur einem Antriebselement 13 ausgerüstet werden, welches beispielsweise dem Eingriff in den Zahnriemen 130 und dem Antrieb des Laufwerks 1 dient. Die Antriebswelle der zweiten Antriebsvorrichtung 10' kann direkt mit der Montagewelle 16 gekoppelt werden. Wie dies in Figur 2 gezeigt ist, können die beiden Antriebsvorrichtungen 10, 10' nebeneinander mit vorzugsweise parallel zueinander ausgerichteten Antriebswellen montiert werden.

Aus den Figuren 3 und 5 ist ersichtlich, dass der Elektromotor 11 ein Anschlusskabel 112 und einen Motorenkörper 117 aufweist, in dem die Antriebswelle 111 drehbar gelagert ist und der im Zusatzmodul 101 mittels Montageschrauben 110 montiert ist. Die Antriebswelle 111, welche gleichzeitig die Eingangswelle des Planetengetriebes 12 bildet, ist im Gehäusekopf 122 des Planetengetriebes 12 mittels ersten und zweiten Lagerelementen 121, 123 drehbar gelagert und mit einem Zahnrad 124 verbunden. Das Zahnrad 124 ist beispielsweise ein Sonnenrad, welches Planetenräder (nicht gezeigt) antreibt, die drehbar auf einem Planetenträger angeordnet sind, der mit der im Planetengetriebe 12 drehbar gelagerten Ausgangswelle 126 verbunden ist. Durch die Planetenräder wird ferner ein Hohlrad angetrieben, welches mit dem Gehäuse 125 des Planetengetriebes 12 verbunden ist und synchron mit diesem dreht. Die Ausgangswelle 126 des Planetengetriebes 12 ist mittels eines dritten Lagerelements 127 drehbar gelagert, welches im Laufwerkskörper 102 mittels Fixierschrauben 25 befestigt ist. Das Planetengetriebe 12 ist daher einschliesslich der Eingangswelle 111, der Ausgangswelle 126 und des Getriebegehäuses 125 um eine gemeinsame Antriebsachse ax drehbar, die in dieser Ausgestaltung des Laufwerks 1 senkrecht zur Hauptachse der Laufschiene 5 und senkrecht zur Drehachse 1x der Laufräder 21 sowie parallel zur Drehachse mx der Montagewelle 16 ausgerichtet ist. In Figur 3 gut erkennbar, dass das mit dem ersten Antriebselement 13 (in Schnittdarstellung gezeigt) verbundene Getriebegehäuse 125 des Planetengetriebes 12 lediglich von der Eingangswelle 111 und der Ausgangswelle 126 gehalten ist, die ihrerseits drehbar gelagert sind.

Es versteht sich, dass auch anders Antriebsvorrichtungen mit anderen Motoren und anders aufgebauten Differenzial- und Planetengetrieben einsetzbar sind, die mit einem beliebigen Bewegungsablauf, einschliesslich kinematischer Umkehr, betrieben werden können. Z.B. kann auch die Ausgangswelle mit einem Sonnenrad verbunden sein. Ferner sind mehrstufige Getriebe, z.B. mit mehreren Planetenträgern und Sonnenrädern, einsetzbar. Erforderlich ist lediglich, dass an dem verwendeten Getriebe zwei Drehmomente auf ein erstes und ein zweites Antriebselement 13, 14 übertragbar sind.

In der gezeigten Ausgestaltung ist das erste Antriebselement 13, ein in den Zahnriemen 130 eingreifendes Zahnrad, mittels Montageschrauben 131 mit dem Getriebegehäuse 125 verbunden. Das zweite Antriebselement 14 ist mit der Ausgangswelle 126 des Planetengetriebes 12 verbunden und mit einem verzahnten Verbindungselement 15 gekoppelt, welches in der gezeigten Ausgestaltung ein Viertelsegment eines Zahnrads ist. Das Verbindungselement 15 ist mittels einer in einen Aufnehmer 151 eingesetzten Montageleiste 152 mit einem Trennelement 6A (siehe die Figuren 1 und 4) verbunden oder verbindbar. Die Durchmesser des zweiten Antriebselements 14 und des Verbindungselements 15 sind derart gewählt, dass das installierte Trennelement 6A mit hohem Drehmoment angetrieben werden kann. Der Segmentausschnitt des Verbindungselements 15 ist entsprechend dem gewünschten Drehwinkel gewählt. In vielen Anwendungen genügt ein Drehwinkel von 90°, der es erlaubt, das installierte Trennelement 6 senkrecht zur Achse der Laufschiene 5 auszurichten, beispielsweise parallel zu einer Wand zu parkieren. Sofern erforderlich, kann das Verbindungselement 15 jedoch auch ein vollständiges Zahnrad sein.

In Figur 5 ist ferner die Steuereinheit 8 des Laufwerks 1 mit der vorzugsweise vorgesehenen Schalterbank 81 gezeigt, deren Schalter entsprechend der gewünschten Geschwindigkeit des Laufwerks 1 gesetzt werden (siehe auch die Figuren 8a, 8b und 8c). Der Betriebstrom wird dem Laufwerk 1 vorzugsweise von einer externen Stromversorgungseinheit 800 über die in Figur 4 gezeigten Stromschienen 180A, 180B sowie die Schleifkontakte 18A, 18B zugeführt. Über die Stromschienen 180A, 180B können zwischen der lokalen Steuereinheit 8 im Laufwerk 1 und einer zentralen Steuereinheit 80 ferner Daten, Betriebsdaten, Statussignale, sowie Steuersignale übertragen werden. Dadurch ist es möglich jedes Laufwerk 1, das mit einer Faltschiebewand 60 oder nur mit einem Trennelement 6 verbunden ist, individuell zu steuern. Dies ist insbesondere bei grösseren Anlagen, in Kaufhäusern oder bei Fassadenbauten besonders vorteilhaft, bei denen anhand der Trennelemente 6 ein Witterungsschutz, ein Sonnenschutz, eine Solarenergiegewinnung oder ästhetische Effekte erzielt werden sollen. Die Trennelemente 6 können dabei je in die vom Architekten gewünschte Konfiguration verfahren werden. Wie erwähnt können die Trennelemente 6 auch in Abhängigkeit der Witterung und der Sonneneinstrahlung nach Bedarf verfahren und gedreht werden. Besonders vorteilhaft können die Antriebsvorrichtungen 10 der Trennelemente 6 auch von Solarzellen 800S gespeist werden, die an den Trennelementen 6 montiert oder stationär, beispielsweise an der Fassade eines Gebäudes, installiert sind.

Insbesondere bei Trennelementen 6, deren Laufwerke 1 von Solarzellen 800S gespeist werden, wird vorzugsweise ein Akkumulator 82, gegebenenfalls ein Kondensator mit hoher Kapazität, in das Laufwerk 1, vorzugsweise in das Zusatzmodul 101, integriert. Dadurch wird der autonome Betrieb des Laufwerks 1 gewährleistet. Möglich ist ferner ein Mischbetrieb, bei dem nur bei Bedarf die externe Stromversorgungseinheit 800 belastet wird, beispielsweise um die Trennelemente 6 zu initialisieren bzw. an eine für die Energieaufnahme vorgesehene Position zu fahren.

Systeme mit einer Vielzahl von Trennelementen 6, die mit Solarzellen 800S ausgerüstet sind, können zur Energiegewinnung und Rückspeisung in das öffentliche Stromversorgungsnetz verwendet werden. Dazu wird eine Stromregeleinheit 8000 verwendet, welche einen Gleichstrom in einen Wechselstrom umwandelt, der in das öffentliche Wechselstromnetz AC eingeprägt werden kann. Vorrichtungen dieser Art sind beispielsweise aus [6], DE 196 38 880 C1 bekannt. Insbesondere bei Fassadeninstallationen gelingt es dabei, einen erheblichen Anteil der Energiemenge, die in einem Gebäude benötigt wird, durch die an den Fassaden installierten Trennelemente 6 bzw. Solarzellen 800S zu erzeugen.

In einer vorzugsweisen Ausgestaltung werden die Stromschienen 180A, 180B zur Übertragung des Stromes verwendet, der von den mobilen oder stationären Solarzellen 800S abgegebenen wird. Vorzugsweise wird ein von den Solarzellen 800S erzeugter Gleichstrom oder ein davon abgeleiteter Wechselstrom über die Stromschienen 180A, 180B zur Stromregeleinheit 8000 oder zu weiteren Abnehmern, gegebenenfalls Antriebsvorrichtungen übertragen. Sofern Solarzellen 800S (bzw. Solarpanel) an einer Fassade eines Gebäudes fest installiert sind, so werden die für die Trennelemente 6 vorgesehenen Stromschienen 180A, 180B zugleich als Sammelschiene für die Aufnahme und den Transfer der Solarenergie zur Rückspeisung ins Wechselstromnetz und/oder für den Antrieb der Trennelemente 6 verwendet. Dabei ist es möglich, die Gewinnung und Rückspeisung von Solarenergie, die über die Stromschienen 180A, 180B erfolgt, vollständig von der Stromversorgung der Trennelemente 6 zu trennen. Alternativ kann die Solarenergie jeweils dann zugeschaltet werden, wenn der erforderliche Bedarf gedeckt werden kann.

Beispielsweise erfolgt eine Übertragung der Solarenergie in zeitlichen Abschnitten, in denen die Trennelemente 6 nicht angetrieben werden. Möglich ist auch, dass von den Solarzellen ein Gleichstrom in die Stromschienen 180A, 180B eingeprägt wird, während für den Antrieb der Trennelemente 6 von der Stromversorgungseinheit 800 eine Wechselspannung an die Stromschienen 180A, 180B angelegt wird, welche der von den Solarzellen 800S abgegebenen Gleichspannung überlagert wird.

Vorzugsweise werden hingegen sowohl von der Stromversorgungseinheit 800, als auch von den Solarzellen 800S Gleichspannungen vorzugsweise gleicher Grösse an die Stromschienen 180A, 180B angelegt. Durch die lokale und zentrale Steuereinheit 8 bzw. 80 wird in der Folge geprüft, ob die Solarenergie für die Versorgung der Trennelemente 6 ausreicht.

Dabei können durch die lokale und zentrale Steuereinheit 8 bzw. 80 einer oder mehrere Schwellwerte überwacht werden. Überschreitet die von den mobilen und/oder stationären Solarzellen 800S abgegebene Spannung z.B. einen ersten Schwellwert, so wird die Stromversorgungseinheit 800 abgeschaltet und das System nur noch mit Solarenergie betrieben. Überschreitet die von den mobilen oder stationären Solarzellen 800S abgegebene Spannung einen zweiten Schwellwert, so wird von der Stromregeleinheit 8000 zusätzlich Energie in das Wechselstromnetz AC zurück gespeist. Hinsichtlich der Zu- und Abschaltung der Stromversorgungseinheit 8000 und der Solarzellen 800S ist vorzugsweise eine Kommunikation zwischen der zentralen und den lokalen Steuereinheiten 8, 80 vorgesehen. Sofern Solarzellen 800S stationär installiert sind, so sind diese vorzugsweise mit einer lokalen Steuereinheit 8', beispielsweise einem Single-Chip-Prozessor, versehen. Für den Anschluss von stationären Solarzellen 800S weisen die Stromschienen 180A, 180B vorzugsweise mit Steckverbindern versehene Anschlüsse 18' auf (in Figur 5 schematisch gezeigt), die aus der Laufschiene 5 herausgeführt oder darin zugänglich sind.

Die Übertragung von Steuersignalen kann auf beliebige Weise realisiert werden. Beispielsweise werden Steuersignale per Funk, optisch oder mittels Radiowellen, oder kabelgebunden über elektrische Leitungen, insbesondere die Stromschienen 180A, 180B, übertragen, wie dies in [4] beschrieben ist. Dabei können Signale z.B. nach dem Zeitmultiplex- oder dem Frequenzmultiplex-Verfahren oder durch Zu- und Abschaltung der Gleichspannung übertragen werden.

Die Übertragung von Solarstrom über die Stromschienen 180A, 180B erfolgt besonders vorteilhaft bei Systemen, in denen das erfindungsgemässe Laufwerk 1 eingesetzt wird, kann aber auch bei der Verwendung anderer Laufwerke und Antriebssysteme vorteilhaft eingesetzt werden. Wie erwähnt kann der Solarstrom in ein Wechselstromnetz eingespeist und/oder für den Antrieb weiterer Laufwerke bzw. Trennelemente vorgesehen werden, die z.B. aufgrund unvorteilhafter Sonneneinstrahlung nur ungenügend Solarenergie aufnehmen.

in Figur 5 ist ferner gezeigt, dass mittels der Steuereinheit 8 über Steuerleitungen 182 auch zwei vorzugsweise vorgesehene Arretiereinheiten 83, 84 steuerbar sind, mittels derer das erste oder das zweite Antriebselement 13, 14 blockiert oder gehemmt werden kann. Durch die Betätigung der ersten Arretiereinheit 83 kann das erste Antriebselement 13 arretiert werden, welches der Verschiebung des Laufwerks 1 innerhalb der Laufschiene 5 dient. In diesem Fall wird nur das zweite Antriebselement 14 betätigt, welches das gehaltene Trennelement 6 drehen kann. Durch die Betätigung der zweiten Arretiereinheit 84 kann das zweite Antriebselement 14 arretiert werden, wonach das gehaltene Trennelement 6 nur verschoben, nicht aber gedreht wird. Mittels der lokalen oder zentralen Steuereinheit 8, 80 kann das Trennelement 6 daher beliebig verschoben und/oder gedreht werden. Die beiden Arretiereinheiten 83, 84 können beispielsweise als zweiteilige Bremsen ausgelegt werden, welche das Getriebegehäuse 125 bzw. die Ausgangswelle 126 oder das zweite Antriebselement 14 lose umfassen und bei Bedarf anhand eines Aktuators angezogen werden. Um einen mechanischen Verschleiss zu vermeiden, kann der Antriebsmotor 11 bei der Änderung der Betriebszustände der Arretiereinheiten 83, 84 auch angehalten werden. In diesem Fall ist es möglich, dass das Getriebegehäuse 125 oder das zweite Antriebselement 14 auch formschlüssig gehalten wird.

In Figur 4 ist das Laufwerk 1 in die U-Profil-förmige Laufschiene 5 eingesetzt, die ein Mittelstück 52 und zwei Seitenstücke 51 aufweist, die je mit Führungs- und Montagerippen 53, 54, 55 versehen sind, die in den Schienenquerschnitt hinein ragen. Am Mittelstück 52 sind zwei erste Rippen 53 vorgesehen, die je mit dem zugehörigen Seitenstück 51 einen Raum einschliessen, in dem eine der Stromschienen 180A, 180B montiert ist. Zwischen den beiden ersten Rippen 53 sind zwei an der Oberseite des Laufwerks 1 bzw. am Zusatzmodul 101 vorzugsweise vorgesehene Führungsräder 23 geführt (siehe Figur 2), durch die das Laufwerk 1 in senkrechter Lage gehalten wird. Durch die weiteren, an den Seitenstücken 51 der Laufschiene 5 vorgesehenen Rippen 54 und 55 wird je ein Raum zur Aufnahme des Zahnriemens 130 gebildet, welcher nur an einem der Seitenstücke 51 installiert wird. Die untersten Rippen 55 bilden ein nach unten gerichtetes L-Profil, innerhalb dessen die seitlich am Laufwerk 1 vorgesehenen Führungsräder 22 geführt werden. Durch die seitlichen und oberen Führungsräder 22, 23 wird daher sichergestellt, dass die Laufräder 21 spurgenau und lagerichtig auf den Fusselementen 511 abrollen können, die an den unteren Enden der Seitenstücke 51 vorgesehen und gegeneinander gerichtet sind. Die Stabilisation des Laufwerks 1 in der Laufschiene 5 durch Anordnung entsprechender Laufund Führungselemente 22, 23 wird vorzugsweise in Abhängigkeit der Last des Trennelements sowie in Abhängigkeit der Verwendung einer Lauf- und/oder Führungsvorrichtung an der Gegenseite des Trennelements 6 vorgesehen. Grundsätzlich kann ein Laufwerk vorgesehen werden, welches nur an einer Seite ein Laufrad 21 aufweist. Oft werden Laufwerke eingesetzt, die an einer Seite zwei Laufräder 21 aufweisen, so dass Abzweigungen innerhalb eines Schienensystems einsetzbar sind. Erfindungsgemässe Laufwerke 1 können daher auch für komplexe Schienensysteme verwendet werden.

Die Stromschienen 180A, 180B können alternativ auch an den Seitenstücken 51 der Laufschiene 5 angeordnet werden. Ebenso ist es möglich, den Zahnriemen 130 am Mittelstück 52 der Laufschiene 5 anzuordnen. Dies kann zweckmässig sein, wenn die Antriebsachse ax der Antriebsvorrichtungen 10 parallel zur Drehachse 1x der Laufräder 21 ausgerichtet wird. In diesem Fall ist es auch möglich, die Eingangswelle 111, die Ausgangswelle 126 oder das drehbar gelagerte Getriebegehäuse 125 über Zahnräder oder Zahnriemen mit einem der Laufräder 21 zu koppeln und dieses anzutreiben. In diesem Fall erübrigt sich die Montage eines Zahnriemens 130, was insbesondere im Fassadenbau vorteilhaft sein kann.

in Figur 4 ist ferner schematisch gezeigt, dass das erfindungsgemässe Laufwerk 1 besonders vorteilhaft für den Antrieb von Faltschiebewänden 60 einsetzbar ist, deren Elemente 6A, 6B, ... entlang der Laufschiene 5 verschoben und gedreht werden sollen, um die Faltschiebewand 60 zu öffnen und zu schliessen.

Die einzelnen Trennelemente 6A, 6B, ... können dazu mit Scharniervorrichtungen 7' versehen sein, wie sie in [3], Seite 36, und nachstehend in Figur 6 gezeigt sind. In Figur 6 ist ein nicht mit einer Antriebsvorrichtungen versehenes, bekanntes Laufwerk 1' gezeigt, welches in einer bekannten Laufschiene 5' geführt ist, welche in einer Ausnehmung 911 eine Decke 91 montiert ist. An der Unterseite der Trennelemente 6A, 6B ist eine Führungsvorrichtung 1 " mit einer Laufrolle vorgesehen, die innerhalb einer im Boden 92 vorgesehenen Ausnehmung 921 geführt ist und dadurch das durch die Trennelemente 6A, 6B bewirkte Drehmoment auffängt, so dass das obere Laufwerk 1' nur auf Zug belastet wird. Das Laufwerk 1' und die Führungsvorrichtung 1'' sind über eine Montagewelle 16' mit den bekannten Scharniervorrichtungen 7' verbunden. Bei diesen bekannten Scharniervorrichtungen werden beide Trennelemente 6A, 6B um dieselbe Achse gedreht, so dass sich die an die Drehachse anschliessenden Stirnseiten der Trennelemente 6A, 6B in der Art einer Zange öffnen und schliessen. Die dadurch resultierenden Probleme wurden eingangs beschrieben.

Erfindungsgemäss wird eine Scharniervorrichtung 7 verwendet, welche in Figur 7 exemplarisch gezeigt ist. Diese Scharniervorrichtung 7 bildet eine für das erste Trennelement 6A vorgesehene erste Drehachse x1 und eine für das zweite Trennelement 6B vorgesehene zweite Drehachse x2, welche im Bereich der einander zugewandten Stirnseiten der Trennelemente 6 voneinander beabstandet sind und parallel zueinander verlaufen. Das vollständige gegeneinander Drehen der Stirnseiten der Trennelemente 6A, 6B wird daher vermieden. Damit Verletzungsgefahren vollständig beseitigt und störende Spalten zwischen den einzelnen Trennelementen 6A, 6B vermieden werden, sind an den gegeneinander gerichteten Stirnseiten der Trennelemente 6A, 6B hohle Rundprofilsegmente 74A, 74B vorgesehen, die beim Öffnen und Schliessen der Faltschiebewand in einem zumindest annähernd konstanten Abstand voneinander gegeneinander gedreht werden. Es ist daher nicht mehr möglich, dass eine Person beispielsweise mit der Hand zwischen die Stirnseiten der Trennelemente 6A, 6B gelangen und verletzt werden kann. Der Schwall zwischen den Rundprofilsegmente 74A, 74B kann zudem durch elastische Dichtungselemente abgeschlossen werden.

In der vorzugsweisen Ausgestaltung der Scharniervorrichtung 7 von Figur 7 sind an den gegeneinander gerichteten Stirnseiten der Trennelemente 6A, 6B C-förmige Montageprofile 75A, 75B vorgesehen, welche sich über die gesamte Länge der Stirnseiten erstrecken. An der Unterseite und der Oberseiten der C-Profile 75A, 75B werden je zwei Montageblöcke 72A, 72B mittels Nutensteinen 721A, 721B montiert, die in die C-Profile 75A, 75B eingeführt und festgezogen werden. Diese Art der Montage ist besonders einfach und kann mit wenigen Handgriffen vollzogen werden. Die Montageblöcke 72A, 72B sind mittels Montageschrauben 731 mit einer Verbindungsplatte 73 in einem gegenseitigen Abstand drehbar montiert, der derart gewählt ist, dass mit den Montageblöcken 72A, 72B verbundene Ritzelsegmente 71A, 71B ineinander eingreifen können. Durch die Ritzelsegmente 71A, 71B wird dabei bewirkt, dass eine Drehung des ersten Montageblocks 72A eine gleiche Drehung des zweiten Montageblocks 72B zur Folge hat. Durch diese Massnahme wird ein gleichmässiges Öffnen und Schliessen der Faltschiebewand 60 gewährleistet. Die Verbindungsplatte 73 weist ferner einen Anschlag 732 auf, welcher die Auslenkung des Scharniers 7 beschränkt und bewirkt, dass die Trennelemente 6 nur in eine Richtung gefaltet werden können.

Die Figuren 8a, 8b und 8c zeigen erfindungsgemässe Faltschiebewände 60 mit zwei, vier bzw. sechs Trennelementen 6A, 6B; 6C, 6D; 6E, 6F, die mittels erfindungsgemässen Scharniervorrichtungen 7 miteinander verbunden und mittels einem, zwei bzw. drei erfindungsgemässen Laufwerken 1X; 1Y; 1Z gehalten und angetrieben werden, die entlang einer Laufschiene 5 zwischen einer ersten und einer zweiten Wand 94,95 verfahrbar sind. Bei jeder Faltschiebewand 60 ist beginnend mit dem ersten Trennelement 6A, das an der Frontseite mit einem Laufwerk 1X versehen ist, jedes weitere zweite Trennelement 6C bzw. 6E ebenfalls an der Frontseite mit einem weiteren erfindungsgemässen Laufwerk 1Y; 1Z versehen.

Gezeigt ist ferner die Schalterbank 81X; 81Y; 81Z jedes Laufwerks 1X; 1Y; 1Z, mittels derer die Fahrtgeschwindigkeiten individuell einstellbar sind. Dabei ist ersichtlich, dass bei der Schalterbank 81X des ersten Laufwerks 1X beide Schalter auf "1" gesetzt sind, weshalb das Laufwerk 1X bei Betätigung mit maximaler Geschwindigkeit fährt. In Figur 8b sind die Schalter derart gesetzt, dass das zweite Laufwerk 1Y nur halb so schnell fährt, wie das erste Laufwerk 1X, welches den doppelten Weg zurücklegen muss. In Figur 8C sind die Fahrtgeschwindigkeiten von Laufwerk zu Laufwerk 1X; 1Y; 1Z entsprechend den zurückzulegenden Strecken jeweils um einen Drittel reduziert.

In den Ausgestaltungen der Figuren 8a, 8b und 8c ist jeweils das letzte Trennelement 6B bzw. 6D bzw. 6F der Faltschiebewand 60 an der ersten Wand 94 gelenkig befestigt. Bei verschiedenen Anwendungen kam es jedoch vorteilhaft sein, wenn die gesamte Faltschiebewand 60 im gefalteten oder im zumindest teilweise geöffneten Zustand verfahren werden kann. Dazu wird vorzugsweise auch das letzte Trennelement 6B, 6D; bzw. 6F mit einem Laufwerk 1 versehen. Dadurch kann die Faltschiebewand 60 als geschlossener Stapel verschoben werden. Ferner wird vorzugsweise vorgesehen, dass die Laufwerke 1X; 1Y; 1Z auch individuell ansteuerbar sind, so dass ein Faltpaket zu einer bestimmten Stelle verfahren und dort geöffnet werden kann.

Wie erwähnt, können auch zwei Antriebsvorrichtungen 10, 10' in das Laufwerk 1 integriert werden, von denen die erste für den Antrieb des Laufwerks 1 innerhalb der Laufschiene 5 und die zweite für den Antrieb bzw. das Drehen des Trennelements 6 dient. In diesem Fall werden beide Antriebsvorrichtungen 10, 10' von der Steuereinheit 8 entsprechend angesteuert, weshalb auf die Arretiervorrichtungen 83 und 84 verzichtet werden kann.

### Literaturverzeichnis

- [1]: EP 1 916 370 A1
- [2]: WO 97/49885
- [3]: Produktkatalog der HAWA AG, "Baubeschläge für Schiebeläden", 2006
- [4]: EP 1 657 393 A1
- [5]: http://de.wikipedia.org/wiki/Planetengetriebe
- [6]: DE 196 38 880 C1

### Bezugszeichenliste:

- 1: Laufwerk
- 1': bekanntes Laufwerk
- 1'': bekannte Führungsvorrichtung
- 1X, 1Y, 1Z, ...: Laufwerke der Faltschiebewand
- 10: Antriebsvorrichtung
- 101: Zusatzmodul
- 102: Laufwerkskörper
- 1021: Lagerblock
- 103: Verbindungselemente
- 11: Elektromotor
- 110: Montageschrauben für den Elektromotor
- 111: Antriebswelle
- 112: Anschlusskabel
- 117: Motorenkörper
- 12: Planetengetriebe
- 121: erste Lagerelemente
- 122: Gehäusekopf
- 123: zweite Lagerelemente
- 124: Antriebsrad
- 125: Getriebegehäuse
- 126: Ausgangswelle
- 127: dritte Lagerelemente
- 13: erstes verzahntes Antriebselement
- 130: Zahnriemen
- 131: Montageschrauben für das erste Antriebselement
- 14: zweites verzahntes Antriebselement
- 15: verzahntes Verbindungselement
- 151: Aufnehmer für Montageleiste
- 152: Montageleiste
- 16: Montagewelle
- 16': Montagewelle der bekannten Scharniervorrichtung
- 161: Montageelemente
- 18A,B: Schleifkontakte
- 180A, 180B: Stromschienen
- 182: Steuerleitung
- 21: Laufräder
- 22: seitliche Führungsräder
- 23: obere Führungsräder
- 24: Puffer
- 25: Fixierschrauben
- 5: Laufschiene, vorzugsweise U-Profil-förmig
- 5': bekannte Laufschiene
- 51: Seitenstücke der Laufschiene 5
- 52: Fusselemente an den Seitenstücken 51
- 52: Mittelstück der Laufschiene 5
- 53, 54, 55: Führungs- und Montagerippen
- 6; 6A, 6B, ...: Trennelement (e)
- 60: Faltschiebewand
- 7: Scharniervorrichtung
- 7': bekannte Scharniervorrichtung
- 70, 7U: obere und untere Scharniereinheit
- 71A, 71B: Ritzelsegmente
- 72A, 72B: Montageblöcke
- 721A, 721B: Nutensteine
- 73: Verbindungsplatte
- 731: Montageschrauben
- 732: Anschlag
- 74A, 74B: Rundprofilsegmente
- 75A, 75B: an den Trennelementen montierte C-Profile
- 8: lokale Steuereinheit
- 80: zentrale Steuereinheit
- 800: externe Stromversorgungseinheit
- 81: Schalterbank mit Steuerschaltern
- 82: Akkumulator
- 83, 84: erste und zweite Arretiereinheit
- 91: Decke
- 911: Ausnehmung in der Decke
- 92: Boden
- 921: Ausnehmung im Boden
- 94: erste Wand
- 95: zweite Wand

## Patentansprüche

1. Laufwerk (1) für eine Trennvorrichtung mit einem dem Halten eines Trennelements (6) dienenden Laufwerkskörper (102), der wenigstens ein auf einer Laufschiene (5) verfahrbares Laufrad (21) aufweist, und mit einer aus wenigstens einem Elektromotor (11) und einem Getriebe (12) gebildeten Antriebsvorrichtung (10), die mit einem ersten Antriebselement (13) gekoppelt ist, mittels dessen eine Kraft direkt oder indirekt auf die Laufschiene (5) übertragbar und das Laufwerk (1) antreibbar ist, **dadurch gekennzeichnet, dass** die Antriebsvorrichtung (10) mit wenigstens einem zweiten Antriebselement (14) gekoppelt ist, mittels dessen das drehbar gehaltene Trennelement (6) antreibbar ist.

2. Laufwerk (1) nach Anspruch 1, **dadurch gekennzeichnet, dass** das Getriebe (12) ein Differenzialgetriebe oder ein Planetengetriebe ist, welches eine mit dem Elektromotor (11) gekoppelte Eingangswelle (111), eine Ausgangswelle (126) und ein mit der Eingangswelle (111) und der Ausgangswelle (126) gekoppeltes Getriebegehäuse (125) aufweist, wobei
a) eines der Antriebselemente (13; 14) mit dem drehbar gelagerten Getriebegehäuse (125) und
b) das andere der Antriebselemente (14; 13) mit der anhand eines Lagerelements (127) im Laufwerkskörper (102) drehbar gelagerten Ausgangswelle (126) gekoppelt ist.

3. Laufwerk (1) nach Anspruch 1 oder 2, **dadurch gekennzeichnet, dass** das Planetengetriebe vorzugsweise mit der Eingangswelle (111) oder der Ausgangswelle (126) gekoppelte Planetenräder aufweist, die eine vorzugsweise mit der Ausgangswelle (126) bzw. der Eingangswelle (111) gekoppeltes Sonnenrad und ein mit dem Getriebegehäuse (125) verbundenes Hohlrad antreiben, wobei die Drehachsen der Eingangswelle (111), der Ausgangswelle (112) und des Getriebegehäuses (125) koaxial zueinander verlaufen.

4. Laufwerk (1) nach Anspruch 1, 2 oder 3, **dadurch gekennzeichnet, dass** die Drehachsen der Ausgangswelle (112) und des Getriebegehäuses (125) senkrecht zu den Drehachsen der Laufräder (21) und/oder senkrecht zur Hauptachse der Laufschiene (5) ausgerichtet sind und dass das Laufwerk (1) mit elektrischen Kontakten (18A, 18B) versehen ist, mittels derer mit der Laufschiene (5) verbundene und parallel dazu angeordnete Stromschienen (180A, 180B) abtastbar sind.

5. Laufwerk (1) nach einem der Ansprüche 1-4, **dadurch gekennzeichnet, dass** im Laufwerkskörper (102) eine dem Halten eines Trennelements (6) dienende Montagewelle (16) drehbar gelagert und parallel zur Ausgangswelle (126) angeordnet und über ein Verbindungselement (15) mit dem zweiten Antriebselement (14) gekoppelt ist, und/oder, dass das erste und das zweite Antriebselement (13, 14) sowie das vorzugsweise nur segmentweise vorhandene Verbindungselement (15) Verzahnungen aufweisen.

6. Laufwerk (1) nach einem der Ansprüche 1-5, **dadurch gekennzeichnet,**
a) **dass** das erste Antriebselement (13) mit einem sich parallel entlang der Laufschiene (5) erstreckenden und mit dieser verbundenen Kopplungsriemen (130) koppelbar ist, oder
b) **dass** das erste Antriebselement (13) mit wenigstens einem der Laufräder (21) gekoppelt ist.

7. Laufwerk (1) nach einem der Ansprüche 1-6, **dadurch gekennzeichnet, dass** eine gegebenenfalls mit einer zentralen Steuereinheit (80) verbindbare Steuereinheit (8) vorgesehen ist,
a) mittels der die erste und/oder die zweite Antriebsvorrichtung (10, 10') steuerbar ist, und/oder
b) mittels der eine erste und/oder eine zweite Arretiereinheit (83; 84) steuerbar ist, mittels der das erste bzw. zweite Antriebselement (14; 15) der ersten Antriebsvorrichtung (10) arretierbar sind.

8. Trennvorrichtung mit wenigstens einem in einer Laufschiene (5) geführten Laufwerk (1) nach einem der Ansprüche 1-7, **dadurch gekennzeichnet, dass** das Laufwerk (1)
a) mit einem mit Solarzellen (800S) versehenen Trennelement (6) verbunden ist, welches entlang der Laufschiene (5) verfahrbar und drehbar ist, so dass ein gewünschter Einstrahlungswinkel relativ zur einfallenden Sonnenstrahlung einstellbar ist; oder
b) mit einem Trennelement (6) einer Schiebestapelwand verbunden ist, welches insbesondere im Parkraum um einen gewünschten Winkel drehbar ist; oder
c) mit einem Trennelement (6) einer Faltschiebewand (60) verbindbar ist, welches während der Fahrt drehbar ist.

9. Trennvorrichtung nach Anspruch 8, **dadurch gekennzeichnet, dass** in der Laufschiene (5) vorzugsweise mit einer Stromversorgungseinheit (800) verbundene Stromschienen (180A, 180B) installiert sind, an die die Antriebsvorrichtung (10) des Laufwerks (1) über Schleifkontakte (18A, 18B) angekoppelt ist und/oder an die stationäre oder mit den Trennelementen (6) verbundene Solarzellen (800S) direkt oder über die Schleifkontakte (18A, 18B) angeschlossen sind, von denen elektrische Energie über die Stromschienen (180A, 180B) zu weiteren Trennelementen (6) oder zu einer Stromregeleinheit (8000) übertragbar ist, welche die zugeführte Energie in ein weiteres Stromnetz (AC) einspeist.

10. Trennvorrichtung nach Anspruch 8 oder 9, **dadurch gekennzeichnet, dass** die U-Profil-förmige Laufschiene (5) ein Mittelstück (52) und zwei Seitenstücke (51) aufweist, die je mit Führungs- und Montagerippen (53, 54, 55) versehen sind, mittels derer innerhalb der Laufschiene (5) die Stromschienen (180A, 180B) vorzugsweise am Mittelstück (52) und der Zahnriemen (130) vorzugsweise an einem der Seitenstücke (51) gehalten ist und entlang derer mit dem Laufwerkskörper (102) des Laufwerks (1) verbundene Führungsräder (22, 23) führbar sind und dass die Seitenstücke (51) mit gegeneinander abgewinkelten Fusselementen (511) versehen sind, auf denen das wenigstens eine Laufrad (21) abrollen kann und/oder dass das wenigstens eine Trennelement (6) an der Unterseite in einer Führungsschiene geführt ist.

11. Trennvorrichtung nach Anspruch 8, 9 oder 10, **dadurch gekennzeichnet, dass** jedes zweite der gelenkig miteinander verbundenen Trennelemente (6A, 6B, ...) der Faltschiebewand (60) an einem Ende mit einem Laufwerk (1X; 1Y; 1Z) verbunden ist, wobei die Antriebsgeschwindigkeit jedes Laufwerks (1X 1Y; 1Z) vorzugsweise derart eingestellt ist, dass die Öffnungswinkel zwischen jeweils zwei der Trennelemente (6A, 6B; 6B, 6C, 6C, 6D, ...) beim Öffnen und Schliessen der Faltschiebewand (60) zumindest annähernd mit gleicher Geschwindigkeit ändern.

12. Trennvorrichtung nach einem der Ansprüche 8-11, **dadurch gekennzeichnet, dass** jeweils zwei der Trennelemente (6A, 6B; 6B, 6C, 6C, 6D, ...) der Faltschiebewand (60) über eine Scharniervorrichtung (7) miteinander verbunden sind, die eine für das erste Trennelement (6A) vorgesehene erste Drehachse (x1) und eine für das zweite Trennelement (6B) vorgesehene zweite Drehachse (x2) bildet, welche voneinander beabstandet sind und parallel zueinander verlaufen.

13. Trennvorrichtung nach Anspruch 12, **dadurch gekennzeichnet, dass** an den gegeneinander gerichteten Stirnseiten der Trennelemente (6A, 6B; 6B, 6C, 6C, 6D, ...) vorzugsweise C-förmige Montageprofile (75A, 75B) vorgesehen sind, an deren Unterseiten und Oberseiten vorzugsweise mittels Nutensteinen (721A, 721B) je zwei Montageblöcke (72A, 72B) einer ersten bzw. zweiten Scharniereinheit (7U; 70) vorgesehen sind, die mittels einer Verbindungsplatte (73) koaxial zur zugehörigen Drehachse (x1; x2) drehbar gehalten sind und vorzugsweise ineinander greifende Ritzelsegmente (71A, 71B) aufweisen.

14. Trennvorrichtung nach Anspruch 13, **dadurch gekennzeichnet, dass** an den gegeneinander gerichteten Stirnseiten der Trennelemente (6A, 6B; 6B, 6C, 6C, 6D, ...) hohle Rundprofilsegmente (74A, 74B) vorgesehen sind, die beim Öffnen und Schliessen der Faltschiebewand (60) in einem zumindest annähernd konstanten Abstand voneinander gegeneinander drehbar sind.

15. Trennvorrichtung nach einem der Ansprüche 8 - 14, **dadurch gekennzeichnet, dass** die Übertragung von Gleichstrom oder Wechselstrom, der von einer Stromversorgungseinheit (800) und von stationären oder mobilen Solarzellen (800S) über die Stromschienen (180A, 180B) übertragbar ist, von der zentralen und wenigstens einer lokalen Steuereinheit (8, 80) steuerbar ist.

## Claims

1. Carriage (1) for a separation device with a carriage body (102) serving to hold a separation element (6), which carriage body (102) comprises at least one running wheel (21) that can be moved on a rail (5), and with a drive device (10) comprising at least an electric motor (11) and a gearing (12), which drive device (10) is coupled to a first drive element (13), by means of which a force can be transferred directly or indirectly to the rail (5) and the carriage (1) can be driven, **characterised in that** the drive device (10) is coupled to at least one second drive element (14), by means of which the rotatably held separation element (6) can be driven.

2. Carriage (1) according to claim 1, **characterised in that** the gearing (12) is a differential gear or a planet gear, which comprises an input shaft (111) coupled to the electric motor (11), an output shaft (126) and a gearing housing (125) coupled to the input shaft (111) and the output shaft (126), whereby
a) one of the drive elements (13; 14) is coupled to the rotatably mounted gearing housing (125) and
b) the other one of the drive elements (14; 13) is coupled to the output shaft (126) mounted so as to be rotatable in the carriage body (102) with the aid of a bearing element (127).

3. Carriage (1) according to claim 1 or 2, **characterised in that** the planet gear preferably comprises planet wheels coupled to the input shaft (111) or the output shaft (126), which planet wheels drive a sun wheel preferably coupled to the output shaft (126) or the input shaft (111) and a hollow wheel connected to the gearing housing (125), whereby the rotation axes of the input shaft (111), the output shaft (112) and the gearing housing (125) extend coaxially with each other.

4. Carriage (1) according to claim 1, 2 or 3, **characterised in that** the rotation axes of the output shaft (112) and of the gearing housing (125) are perpendicular to the rotation axes of the running wheels (21) and/or perpendicular to the main axis of the rail (5), and **in that** the carriage (1) is provided with electrical contacts (18A; 18B), by means of which conductor rails (180A, 180B) can be contacted, which are connected to the rail (5) and are arranged parallel thereto.

5. Carriage (1) according to one of the claims 1 - 4, **characterised in that** in the carriage body (102) a mounting shaft (16), which is serving to hold a separation element (6), is mounted so as to be rotatable and is arranged parallel to the output shaft (126) and coupled via a connection element (15) to the second drive element (14), and/or **in that** the first and the second drive element (13, 14) and the connection element (15), which preferably is a segment only, comprise toothing.

6. Carriage (1) according to one of the claims 1 - 5, **characterised in that**
a) the first drive element (13) can be coupled to a coupling belt (130) extending in parallel along the rail (5) and connected thereto, or
b) the first drive element (13) is coupled to at least one of the running wheels (21).

7. Carriage (1) according to one of the claims 1 - 6, **characterised in that** a control unit (8), which may be coupled to a central control unit (80), is provided,
a) by means of which control unit (8) the first and/or the second drive device (10, 10') can be controlled and/or
b) by means of which control unit (8) a first and/or a second detent unit (83; 84) can be controlled, by means of which the first or second drive element (14; 15) of the first drive device (10) can be locked.

8. Separation device with at least one carriage (1) according to one of the claims 1 - 7 guided in a rail (5), **characterised in that** the carriage (1)
a) is connected to a separation element (6) provided with solar cells (800S), which separation element (6) can be moved along the rail (5) and rotated, so that a desired incident radiation angle can be adjusted relative to the incident solar radiation; or
b) is connected to a separation element (6) of a sliding stacking wall, which can be rotated by a desired angle in particular in the parking area; or
c) can be connected to a separation element (6) of a folding sliding wall (60), which can be rotated during the travel.

9. Separation device according to claim 8, **characterised in that** conductor rails (180A, 180B), which are preferably connected to a power supply unit (800), are installed in the rail (5), to which conductor rails (180A, 180B) the drive device (10) of the carriage (1) is coupled via sliding contacts (18A, 18B) and/or to which conductor rails (180A, 180B) solar cells (800S), which are stationary or connected to the separation elements (6), are connected directly or via the sliding contacts (18A, 18B), from which solar cells (800S) electrical energy can be transferred via the conductor rails (180A, 180B) to further separation elements (6) or to a current regulating unit (8000), which feeds the supplied energy into a further current network (AC).

10. Separation device according to claim 8 or 9, **characterised in that** the U-profile-shaped rail (5) comprises a middle element (52) and two side elements (51), which are each provided with guiding and mounting ribs (53, 54, 55), by means of which within the rail (5) the conductor rails (180A, 180B) are preferably held on the middle element (52) and the cog belt (130) is preferably held on one of the side elements (51), and along which guide wheels (22, 23), which are connected to the carriage body (102) of the carriage (1), can be guided, and **in that** the side elements (51) are provided with foot elements (511) elbowed against each other, on which the at least one running wheel (21) can roll, and/or **in that** the at least one separation element (6) is guided on the lower side in a guide rail.

11. Separation device according to claim 8, 9 or 10, **characterised in that** every second one of the separation elements (6A, 6B, ...) of the folding sliding wall (60), which are pivotally connected to each other, is connected at one end to a carriage (1X; 1Y; 1Z), whereby the drive speed of each carriage (1X; 1Y; 1Z) is preferably adjusted so that the opening angles between each two of the separation elements (6A; 6B; 6B, 6C, 6C, 6D, ...) change at least approximately at the same speed upon opening and closing of the folding sliding wall (60).

12. Separation device according to one of the claims 8 - 11, **characterised in that** two of the respective separation elements (6A, 6B; 6B, 6C, 6C, 6D, ...) of the folding sliding wall (60) are connected to each other via a hinge device (7), which forms a first rotation axis (x1) provided for the first separation element (6A) and a second rotation axis (x2) provided for the second separation element (6B), said rotation axes (x1, x2) being arranged at a distance from each other and extending parallel to each other.

13. Separation device according to claim 12, **characterised in that** preferably C-shaped mounting profiles (75A, 75B) are provided on the end faces of the separation elements (6A, 6B; 6B, 6C, 6C, 6D; ...) orientated against each other, on the lower and upper sides of which mounting profiles (75A, 75B), preferably by means of sliding blocks (721A; 721B), two respective mounting blocks (72A, 72B) of a first or second hinge unit (7U; 70) are provided, which are held by means of a connection plate (73) so as to be rotatable coaxially with the associated rotation axis (x1; x2) and preferably comprise pinion segments (71A; 71B) engaging in each other.

14. Separation device according to claim 13, **characterised in that** hollow round profile segments (74A, 74B) are provided on the end faces of the separation elements (6A, 6B; 6B, 6C, 6C, 6D, ...) orientated against each other, which round profile segments (74A, 74B) can be rotated at an at least approximately constant distance from each other when the folding sliding wall (60) is opened and closed.

15. Separation device according to one of the claims 8 - 14, **characterised in that** the transfer of direct current or alternating current, which can be transferred from a power supply unit (800) and from stationary or mobile solar cells (800S) via the conductor rails (180A, 180B), can be controlled by the central and at least one local control unit (8, 80).

## Revendications

1. Chariot de roulement (1) pour un élément de séparation avec un corps de chariot de roulement (102) servant au maintien d'un élément de séparation (6), corps qui présente au moins une roue (21) mobile sur un rail de roulement (5) et avec un dispositif d'entraînement (10) formé d'au moins un moteur électrique (11) et d'un engrenage (12), dispositif qui est accouplé à un premier élément d'entraînement (13) au moyen duquel une force peut être transférée directement ou indirectement au rail de roulement (5) et qui peut entraîner la chariot de roulement (1), **caractérisée en ce que** le dispositif d'entraînement (10) est accouplé au moyen d'au moins un second élément d'entraînement (14), au moyen duquel l'élément de séparation (6) maintenu rotatif est entraîné.

2. Chariot de roulement (1) selon la revendication 1, **caractérisée en ce que** l'engrenage (12) est un engrenage différentiel ou un engrenage planétaire, qui présente un arbre d'entrée (111) accouplé au moteur électrique (11), un arbre de sortie (126) et un carter d'engrenage (125) accouplé à l'arbre d'entrée (111) et l'arbre de sortie (126),
a) l'un des éléments d'entraînement (13; 14) étant couplé au carter d'engrenage (125) logé rotativement et
b) l'autre élément d'entraînement (14; 13) à l'arbre de sortie (126) logé rotativement à l'aide d'un élément de palier (127) dans le corps de chariot de roulement (102).

3. Chariot de roulement (1) selon la revendication 1 ou 2, **caractérisée en ce que** l'engrenage planétaire présente de préférence des roues planétaires accouplées à l'arbre de sortie (111) ou l'arbre de sortie (126), roue qui entraîne une roue solaire accouplée de préférence à l'arbre de sortie (126) respectivement l'arbre d'entrée (111) et une couronne reliée au carter d'engrenage (125), les axes de rotation de l'arbre d'entrée (111), de l'arbre de sortie (112) et du carter d'engrenage (125) s'étendant coaxialement entre eux.

4. Chariot de roulement (1) selon la revendication 1, 2 ou 3, **caractérisée en ce que** l'engrenage, les axes de rotation de l'arbre de sortie (112) et du carter d'engrenage (125) sont orientés perpendiculairement aux axes de rotation des roues (21) et/ou perpendiculairement à l'axe principal du rail de roulement (5) et **en ce que** la chariot de roulement (1) est munie de contacts électriques (18A, 18B) au moyen desquels il est possible de palper des barres conductrices de courant (180A, 180B) disposées parallèlement au rail de roulement (5) et reliées à ce dernier (5).

5. Chariot de roulement (1) selon l'une des revendications 1 à 4, **caractérisée en ce que** dans le corps de chariot de roulement (102), il est logé en rotation un arbre de montage (16) servant au maintien d'un élément de séparation (6) et disposé parallèlement à l'arbre de sortie (126) et qui est accouplé par un élément de liaison (15) au second élément d'entrainement (14), et/ou le premier et le second élément d'entraînement (13, 14) ainsi que l'élément de liaison (15) existant de préférence uniquement par segment, présentent des dentures.

6. Chariot de roulement (1) selon l'une des revendications 1 à 5, **caractérisée en ce que**
a) le premier élément d'entraînement (13) peut être accouplé à une courroie d'accouplement (130) reliée au rail de roulement (5) et s'étendant parallèlement à ce dernier ou
b) le second élément d'entraînement (13) est accouplé à au moins l'une des roues de roulement (21).

7. Chariot de roulement (1) selon l'une des revendications 1 à 6, **caractérisé en ce qu'**il est prévu une unité de commande (8) reliable le cas échéant à une unité centrale de commande (80), unité de commande (8)
a) au moyen de laquelle le premier et/ou le second dispositif d'entraînement (10, 10') est commandable, et/ou
b) au moyen de laquelle une première et/ou une seconde unité de blocage (83, 84) est commandable, au moyen de laquelle le premier respectivement le second élément d'entraînement (14; 15') du premier dispositif d'entraînement (10) peuvent être bloqués.

8. Dispositif de séparation avec au moins un chariot de roulement (1) guidée dans un rail de roulement (5) selon l'une des revendications 1 à 7, **caractérisé en ce que** le chariot de roulement (1)
a) est reliée à un élément de séparation (6) munies de piles solaires (800S), élément qui est mobile et rotatif le long du rail de roulement (5) de sorte qu'un angle de rayonnement souhaité peut être réglé par rapport au rayonnement solaire incident ou
b) est reliée à un élément de séparation (6) d'une paroi coulissante, élément qui est rotative autour d'un angle souhaité en particulier dans l'espace de stationnement; ou
c) est reliée à un élément de séparation (6) d'une paroi coulissante pliante (60) qui est rotative pendant le trajet.

9. Dispositif de séparation selon la revendication 8, **caractérisé en ce que** dans le rail de roulement (5) sont installées des barres conductrice (180A, 180B) reliées de préférence à une unité d'alimentation de courant (800), barres auxquelles est accouplé le dispositif d'entraînement (10) du chariot de roulement (1) par des contacts glissants (18A, 18B) et/ou des piles solaires (800S) solaires ou reliés aux éléments de séparation (6) sont reliées directement ou par les contacts glissants (18A, 18B), dont l'énergie électrique peut être transmise par les barres conductrices (180A, 180B) à d'autres éléments de séparation (6) ou à une autre unité de régulation de courant (8000) qui alimente l'énergie amenée dans un autre réseau électrique (AC).

10. Dispositif de séparation selon la revendication 8 ou 9, **caractérisé en ce que** le rail de roulement profilé en forme de U (5) présente une pièce médiane (52) et deux pièces latérales (51) qui sont munies réciproquement de nervures de guidage et de montage (53, 54, 55) au moyen desquelles à l'intérieur du rail de roulement (5) sont maintenues les barres conductrices (180A, 180B) de préférence sur la pièce médiane (52) et la courroie dentée (130) de préférence contre l'une des pièces latérales (51) et nervures le long desquelles des roues de guidage (22, 23) reliées au corps (102) du chariot de roulement (1) peuvent être guidées et **en ce que** les pièces latérales (51) sont munies d'éléments de base (511) coudés de manière opposée les uns par rapport aux autres, sur lesquels peut rouler au moins une roue de roulement (21) et/ou **en ce qu'**au moins un élément de séparation (6) est guidé sur la face inférieure dans un rail de roulement de roulement de guidage.

11. Dispositif de séparation selon la revendication 8, 9 ou 10, **caractérisé en ce que** chaque second élément de séparation (6A, 6B, ...) de la paroi coulissante pliante (60), reliés entre eux par articulation, sont reliés à une extrémité à une chariot de roulement (1X; 1Y; 1Z), la vitesse d'entraînement de chacune des chariot de roulements (1X; 1Y; 1Z) étant de préférence réglée de sorte que les angles d'ouverture entre respectivement deux des éléments de séparation (6A, 6B; 6B, 6C, 6C, 6D, ...) se modifient lors de l'ouverture et de a1 fermeture de la paroi coulissante pliante (60) au moins approximativement à la même vitesse.

12. Dispositif de séparation selon l'une des revendications 8 à 11, **caractérisé en ce que** respectivement deux des éléments de séparation (6A, 6B; 6B, 6C, 6C, 6D, ...) de la paroi coulissante pliante (60) sont reliés entre eux par un dispositif à charnière (7) qui forme un premier axe de rotation (x1) prévu pour le premier élément de séparation (6A) et un second axe de rotation (x2) prévu pour le second élément de séparation (6B) axes qui sont à distance l'un de l'autre et s'étendent parallèlement entre eux.

13. Dispositif de séparation selon la revendication 12, **caractérisé en ce que** sur les faces frontales opposées mutuellement des éléments de séparation (6A, 6B; 6B, 6C, 6C, 6D,...), il est prévu de préférence des profilés de montage (75A, 75B) en forme de C, sur les faces inférieures et supérieures desquelles il est prévu de préférence aux moyen de coulisseaux (721A, 721B) respectivement deux blocs de montage (72A, 72B) d'une première respectivement d'une seconde unité à charnière (7U; 70) qui sont maintenus en rotation au moyen d'une plaque de liaison (73) coaxialement à l'axe de rotation respectif (x1; x2) et présentent de préférence des segments de pignon (71A, 71B) s'engrenant mutuellement.

14. Dispositif de séparation selon la revendication 13, **caractérisé en ce que** sur les faces frontales opposées mutuellement des éléments de séparation (6A, 6B; 6B, 6C, 6C, 6D), il est prévu des profilés ronds creux (74A, 74B), qui sont rotatifs en sens inverse l'un par rapport à l'autre lors de l'ouverture et de la fermeture de la paroi coulissante pliante (60) et séparés à une distance au moins approximativement constante.

15. Dispositif de séparation selon l'une des revendications 8 à 14, **caractérisé en ce que** la transmission du courant continu ou du courant alternatif qui peut être transmis par une unité d'alimentation de courant (800) et par des piles solaires mobiles ou stationnaires (800S) via les barrés conductrices (180A, 180B), est commandable par l'unité de commande centrale et au moins une unité de commande locale (8, 80).
